# EUROPÄISCHE PATENTSCHRIFT

(11) **EP 0 305 796 B1**
(45) Veröffentlichungstag und Bekanntmachung des Hinweises auf die Patenterteilung: **12.05.1993**
(21) Anmeldenummer: 88113209.6
(22) Anmeldetag: 16.08.1988
(51) Int. Cl.: B41F 7/26, B41F 7/24, B41F 33/00

(54) **Feuchtwerk für Offset-Druckmaschinen**
Damping device for offset printing machines
Dispositif de mouillage pour machines d'impression en offset

(30) Priorität: 17.08.1987 IT 6771987
(43) Veröffentlichungstag der Anmeldung: 08.03.1989
(73) Patentinhaber: GRAPHO ENGINEERING S.R.L., Bologna (IT)
(72) Erfinder: Terzuolo, Giancarlo, I-10100 Turin (IT)
(74) Vertreter: Gustorf, Gerhard, Dipl.-Ing.

(56) Entgegenhaltungen:
- EP-A- 0 090 181
- DE-B- 2 057 689
- FR-A- 806 676
- FR-A- 2 441 488
- GB-A- 1 324 690
- US-A- 4 289 167
- PATENT ABSTRACTS OF JAPAN, Band 9, Nr. 73 (M-368)[1796], 3. April 1985; JP-A-59 204 555 (TOSHIBA KIKAI K.K.) 19-11-1984
- IDEM

## Beschreibung

Die Erfindung betrifft ein Feuchtwerk für Offset-Druckmaschinen nach dem Oberbegriff des Patentanspruchs 1.

Bekanntlich ist eine der Voraussetzungen für eine annehmbare Druckqualität die einwandfreie Befeuchtung der nicht druckenden Stellen der Platte oder Druckform vor deren endgültiger Einfärbung. Zum Anfeuchten wird auf die Druckform eine dünne Wasserschicht mit Zusatzstoffen aufgetragen. Um zu vermeiden, daß sich die Druckfarbe an den nicht druckenden Stellen der Druckform absetzt, muß die Feuchtigkeitsschicht auf der Druckform kontinuierlich sein, darf gleichzeitig aber nicht zu dick sein, um zu verhindern, daß die Feuchtigkeit über das richtige Maß die verwendete Druckfarbe emulgiert, was die Druckqualität nicht unwesentlich beeinträchtigen würde.

Bei einem der gebräuchlichsten, traditionellen Systeme zum Befeuchten dient als Flüssigkeit Wasser mit Zusatzstoffen, hauptsächlich Phosphorsäure und Gummi arabicum. Dabei ist eine Wanne mit gleichbleibendem Flüssigkeitspegel vorgesehen, in die eine Aufgabewalze eintaucht, deren Oberfläche aus metallischem Chrom besteht und manchmal von einem Geflecht überzogen ist. Die Drehbewegung der Aufgabewalze ist entweder intermittierend mit einstellbarer Streifenbreite oder kontinuierlich und langsam mit regelbarer Geschwindigkeit, um die zugeführte Flüssigkeitsmenge an die Arbeitsbedingungen anpassen zu können. Sprührollen oder Systeme mit gebündelten Druckluftstrahlen können die Dosierung in Querrichtung abstufen.

Eine Übernahmerolle, die eine elastische Beschichtung aufweist und mit Molton oder einem Geflecht überzogen ist, ist an ihren beiden Enden frei drehbar an zwei Schwenkarmen gelagert. Diese Rolle übernimmt den Feuchtigkeitsstreifen von der Aufgabewalze und übergibt ihn auf eine dazu parallele Verteilerwalze, deren Oberfläche eine metallische Chromschicht aufweist und die axial hin- und hergehend sowie rotierend angetrieben ist, wobei die Drehbewegung über ein Getriebe mit derselben Umfangsgeschwindigkeit wie der Plattenzylinder erfolgt. Das der Verteilerwalze übergebene Wasser wird von dieser auf zwei Feuchtwalzen abgegeben, die eine elastische Beschichtung sowie einen Überzug aus Molton oder Gewebe aufweisen. Diese beiden Feuchtwalzen sind frei drehbar gelagert und werden durch Reibschluß von dem Plattenzylinder und der Verteilerwalze mitgenommen, wobei der Anpreßdruck über verstellbare Lager eingestellt werden kann.

Mit diesem herkömmlichen System kann die auf die Platte oder Druckform aufgebrachte Flüssigkeitsmenge sehr gut dosiert werden. Allerdings ist dieses System nicht frei von erheblichen Mängeln.

Diese Mängel beruhen auf der Tatsache, daß das System Walzen hat, die mit einem Gewebe oder Molton überzogen sind. Diese Überzüge können nämlich leicht mit Druckfarbe beschmutzt werden und Spuren dieser Druckfarbe auf die nicht druckenden Stellen der Platte oder Druckform übertragen, was zur Folge hat, daß eine häufige Reinigung erforderlich wird, wobei gleichzeitig die Befeuchtungsflüssigkeit ersetzt werden muß, die ebenfalls verunreinigt worden ist.

Es ist ferner bekannt, daß beim Anlaufen der Maschine das System erst dann in ein Gleichgewicht kommt, wenn schon viele Bogen als Fehldrucke erzeugt worden sind, was sich selbstverständlich negative auf den Wirkungsgrad der Maschine bei jedem Produktionszyklus auswirkt. Am Ende jedes Produktionszyklus müssen alle Walzen mit Gewebeüberzug oder Moltonbeschichtung sehr sorgfältig gewartet werden, wozu alle Walzen ausgebaut, die Überzüge sowie die Walzen gereinigt und anschließend wieder eingebaut werden müssen. Die hierzu erforderlichen, manuellen Arbeiten sind zeitraubend und kostspielig.

Ein schwerwiegender Nachteil der Verwendung von Überzügen oder Moltonbeschichtungen besteht in der Notwendigkeit, diese nach einer bestimmten Einsatzdauer auszuwechseln, da Verschleiß- und Abnutzungserscheinungen im Betrieb und bei der Reinigung während der Wartungsarbeiten nicht zu vermeiden sind. Das Auswechseln der Überzüge ist schwierig und erfordert viel Anlaufzeit, bevor die Maschine ihren Gleichgewichtszustand im Betrieb wieder erreicht hat.

Um viele dieser Nachteile der herkömmlichen Feuchtsysteme zu vermeiden, ist ein kontinuierlich arbeitendes Feuchtwerk konzipiert worden, bei dem die Flüssigkeit hauptsächlich aus Wasser mit Zusatz von Alkohol besteht, um dadurch die Oberflächenspannung des Wassers zu verringern, damit jeder sich ausbreitende Tropfen eine größere Oberfläche der Platte oder Matrize befeuchtet, so daß mit einer geringeren Wassermenge das richtige Gleichgewicht zwischen Wasser und Farbe erreicht wird. Außerdem bewirkt der Alkoholanteil in der Flüssigkeit, daß diese rascher verdampft, was das Trocknen des frischen Druckes begünstigt. Dieses System ist jedoch nur unter der Bedingung wirksam, daß die Flüssigkeit ohne jede Diskontinuität als sehr dünner Film gleichmäßig aufgetragen wird.

Ein Beispiel für ein solches Feuchtwerk, das dem oben erläuterten Konzept entspricht, wurde von Dahlgreen entwickelt. Auch dieses verwendet eine Wanne mit konstantem Flüssigkeitspegel, in der die Befeuchtungsflüssigkeit eine konstante Temperatur und eine konstante Alkoholkonzentration aufweist. In diese Wanne taucht im allgemeinen die Aufgabewalze mit einer verchromten, geschliffenen Oberfläche ein, zu deren Antrieb ein unabhängiger Motor mit regelbarer Geschwindigkeit dient und deren gleichbleibende Umfangsgeschwindigkeit sehr viel langsamer als diejenige der Druckplatte ist. Die Aufgabewalze entnimmt eine bestimmte Flüssigkeitsmenge, welche eine Dosierwalze, die mit einem elastischen, hydrophilen Material beschichtet ist, eine vollständig glattgeschliffene Oberfläche aufweist und von der Aufgabewalze mit einer Umfangsgeschwindigkeit angetrieben wird, die nicht wesentlich von der der Aufgabewalze abweicht, als eine Schicht kalibriert, die so dünn und gleichmäßig wie möglich ist. Diese Schicht wird teilweise auf die erste Farbwalze übergeben, die bereits die Druckfarbe aufweist und von der Druckplatte so angetrieben wird, daß sie mit derselben Umfangsgeschwindigkeit wie diese abläuft. Der Unterschied der Umfangsgeschwindigkeiten im Berührungspunkt verursacht eine Verstreckung der Flüssigkeitsschicht, so daß diese noch dünner wird. Die Achse der Dosierwalze kann so gelagert sein, daß sie nicht ganz parallel zur Achse der Aufgabewalze verläuft, wodurch der Berührungsdruck im mittleren Bereich erhöht wird, um die Durchbiegung der Walzen auszugleichen.

Wenn die Schichtdicke des Flüssigkeitsfilms auf der Druckplatte in dieser Weise in erster Näherung für die Druckerfordernisse kalibriert worden ist, werden die nachfolgenden Einstellungen nach dem Ausgang der Bogen in Abständen vorgenommen, wozu die Drehgeschwindigkeit der Aufgabewalze manuell verändert wird. Dieses System hat den Vorteil, daß keine Gewebe- oder Moltonüberzüge erforderlich sind, wodurch die damit verbundenen Nachteile vermieden werden; ein weiterer Vorzug besteht darin, daß eine kontinuierliche, verhältnismäßig gleichförmige und zumindest theoretisch sehr fein einstellbare Zuführung gewährleistet ist.

Allerdings ist auch bei diesem System die Regelung der Feuchtigkeitsdicke praktisch von der Geschwindigkeit der Maschine losgelöst. Diese Tatsache verursacht im Betrieb der Maschine Probleme, denn die Erfordernisse beim Anlaufen der Maschine sind unterschiedlich, wenn diese langsam läuft und wenn sie den Betriebszustand hoher Drehzahl erreicht hat.

Die Schichtdicken der auf die Druckplatte oder Matrize aufgebrachten Flüssigkeit, die mit dem System erreicht werden können, sind nicht vergleichbar mit denjenigen, die bei dem herkömmlichen Feuchtwerk erzeugt werden konnten, bei dem die Gewebeüberzüge eine bestimmte Flüssigkeitsmenge zurückhielten.

Außerdem war es weder vorgesehen noch möglich, unterschiedliche Dicken des Flüssigkeitsfilms in Querrichtung zu erzielen, was sich als notwendig erweisen könnte hinsichtlich der unterschiedlichen Temperaturen der Maschine in den verschiedenen Bereichen oder der unterschiedlichen Eigenschaften der Druckplatten in den einzelnen Zonen.

Schließlich ist darauf hinzuweisen, daß auch in diesem Fall alle Einstelloperationen, die den Zweck haben, die Filmdicke der Flüssigkeit auf der Druckplatte oder Matrize konstant zu halten, überwiegend aufgrund visueller Beobachtungen der Bedienungsperson manuell durchgeführt werden.

Ein Feuchtwerk, von dem die Erfindung ausgeht, ist aus der DE-C 28 49 096 bekannt. Das Abstreifelement besteht dabei aus nebeneinander angeordneten Rakelabschnitten, auf die jeweils ein Winkelhebel wirkt, der mittels eines Stellstiftes manuell oder automatisch eingestellt werden kann, um den zugeordneten Rakelabschnitt mehr oder weniger stark gegen die Aufgabewalze zu drücken.

Gegenstand der EP-A 90 181 ist eine Vorrichtung zum Befeuchten von Druckplatten mittels einer Aufgabewalze, die von Dosiervorrichtungen besprüht werden, welche mit einem Rechner verbunden sind. Der Rechner verarbeitet die Meßergebnisse eines Meßgerätes für die Feuchtmittelschichtdicke, so daß diese auf einem konstanten Wert gehalten werden kann.

Der Erfindung liegt die Aufgabe zugrunde, ein kontinuierlich arbeitendes Befeuchtungssystem für Offset-Druckmaschinen zur Verfügung zu stellen, das in der Lage ist, zu jedem Zeitpunkt die richtige Feuchtigkeitsmenge auf die Druckplatte aufzubringen, wobei automatisch die Größe und die Abweichungen der Parameter berücksichtigt werden, die die Überfeuchtung und damit die Druckqualität beeinflussen können, und die unvermeidlichen mechanischen Verformungen der einzelnen Walzen des Feuchtwerkes ohne Auswirkungen bleiben sollen.

Insbesondere soll mit der Erfindung ein kontinuierlich arbeitendes Feuchtwerk geschaffen werden, das einen extrem dünnen Flüssigkeitsfilm erzeugt, der mit bekannten Feuchtwerken nicht erreicht werden kann. Das Feuchtwerk soll ein Regelsystem aufweisen, das in Realzeit die Verlängerung der Betriebsbedingungen der Maschine verarbeitet. Schließlich soll das Feuchtwerk eine gleichmäßige Oberflächenbeschichtung der Druckplatte mit derselben Flüssigkeitsmenge unabhängig von der Druckgeschwindigkeit und der Schwankung anderer Parameter wie beispielsweise der Temperatur der einzelnen Maschinenteile, der relativen Luftfeuchtigkeit un der Viskosität der Befeuchtungsflüssigkeit erzeugen, und zwar sowohl in dem Fall, in dem die Flüssigkeit Wasser mit den üblichen Additiven, als auch im Fall, in dem sie Wasser mit Alkoholzusatz enthält.

Zur Lösung der Aufgabe ist ein Feuchtwerk vorgesehen, daß die im Anspruch 1 aufgeführten Merkmale aufweist.

Weitere Merkmale und Vorteile der Erfindung ergeben sich aus den Patentansprüchen und aus der folgenden Beschreibung eines Ausführungsbeispiels, das in der Zeichnung dargestellt ist.

Es zeigen:
- Figur 1: eine schematische Seitenansicht eines Feuchtwerks gemäß der Erfindung, das mit einem Plattenzylinder einer Offset-Druckmaschine zusammenwirkt,
- Figur 2: eine perspektivische Ansicht des Feuchtwerks der Figur 1,
- Figur 3: eine vergrößerte Schnittdarstellung eines Teils des Feuchtwerks gemäß der Erfindung und
- Figur 4: eine Schnittdarstellung in der Ebene IV-IV der Figur 1.

In den Figuren ist ein Plattenzylinder 1 einer Offset-Druckmaschine dargestellt, der in bekannter Weise mit einem Gummizylinder 2 zusammenwirkt.

Eine Wanne 3 mit konstantem Flüssigkeitspegel wird in bekannter Weise mit Flüssigkeit für das Feuchtwerk versorgt. In diese Wanne 3 taucht eine Aufgabewalze 4 ein, die von einem Gleichstrom-Motor 5 (vgl. Figur 2) in Richtung des Pfeiles 6 angetrieben wird, wobei die Möglichkeit besteht, die Rotationsgeschwindigkeit zu verändern.

Die Aufgabewalze 4 weist eine nicht gezeigte Beschichtung aus hydrophilem Material auf, welche an der Oberfläche eine Mikroporosität aufweist, die in der Lage ist, die Flüssigkeit gleichförmig zu übertragen. Die Aufgabewalze 4 berührt eine Feuchtwalze 7, die die Aufgabe hat, die nicht gezeigte Druckplatte zu befeuchten, welche am Umfang des Plattenzylinders 1 angebracht ist; die Feuchtwalze 7 benetzt außerdem eine Zwischenwalze, die unterhalb der ersten Farbwalze 8 angebracht ist und diese berührt.

An der der Feuchtwalze 7 gegenüberliegenden Seite der Aufgabewalze 4 liegt entlang einer Erzeugenden der Aufgabewalze 4 ein Dosierelement 9 an. Dieses besteht aus einem länglichen Abstreifelement kreisförmigen Querschnitts aus elastischem Werkstoff, beispielsweise einem Silikonmaterial. Die Länge des Abstreifelementes 9 entspricht der der Aufgabewalze 4. Das Abstreifelement 9 ist in einer geradlinigen Längsnut 10 untergebracht, deren Tiefe größer als der Druchmesser des Abstreifelementes 9 ist und die gemäß Figur 3 in einen festen Tragbalken 11 eingearbeitet ist.

Die Längsnut 10 ist mit drei diametral angeordneten, durchgehenden Bohrungen 12 verbunden, welche mit gleichmäßigen Abständen zwischen den beiden Enden des Balkens 11 angeordnet sind. Die mittlere Bohrung 12 liegt in der Quermittelebene der Aufgabewalze 4, während die beiden seitlichen Bohrungen 12 von den zugehörigen Enden des Balkens 11 denselben Abstand haben.

Auf der von der Längsnut 10 abgewandten Seite münden die Bohrungen 12 in einen Hohlraum 13, der an der Außenseite des Balkens 11 ausgebildet ist und durch eine Membran 14 von einem Hohlraum 15 abgetrennt ist, der in einen Deckel 16 eingearbeitet ist, der am Balken 11 befestigt ist.

An jeder Membran 14 ist eine Stange 17 befestigt, die sich durch die Bohrung 12 erstreckt und deren freies Ende am mittleren Bereich einer Druckschiene 18 anliegt, die einen länglichen Verlauf hat und in der Längsnut 10 mit geringem Abstand von deren Boden untergebracht ist. Die Druckschiene 18 greift teilweise in eine Aussparung 19 ein, die in die zum Boden der Längsnut 10 weisende Seite einer Gegendruckschiene 20 eingearbeitet ist. Die Druckschiene 18 stützt sich dabei mit ihren beiden Enden an zwei Absätzen ab, die in der Aussparung 19 ausgebildet sind. Die Höhe der Druckschiene 18 und der Gegendruckschiene 20 sowie die Länge der Stange 17 sind so gewählt, daß das Abstreifelement 9 immer ein wenig aus der Längsnut 10 hervorsteht. Wenn dabei über eine Leitung 22 und einen Druckregler 21 zugeführtes Druckmedium in den Hohlraum 15 geleitet wird, kann auf diese Weise die Druckkraft verändert werden, mit der das Abstreifelement 9 gegen die Aufgabewalze 4 gedrückt wird. Die Länge der Gegendruckschienen 20 ist so gewählt, daß diese praktisch über die gesamte Länge des Abstreifelementes 9 eine Druckkraft ausüben.

Wie Figur 2 zeigt, befindet sich auf der Achse des Plattenzylinders 1 ein Sensor 23 für die Drehgeschwindigkeit (eine sogenannte Kodiereinrichtung), der in der Lage ist, die diesem Betriebsparameter entsprechenden Signale der Maschine einem Rechner 24 oder Mikroprozessor zuzuführen. Dieser erhält außerdem Signale von einem Lesekopf 25 (oder "plate scanner") der Druckplatte, welcher Streifen der nicht gezeigten und auf dem Plattenzylinder 1 angebrachten Druckplatte abtastet. Ferner können dem Rechner 24 auch Signale von Meßorganen für die Temperatur und die Luftfeuchtigkeit zugeführt werden, die ggf. beispielsweise im Bereich der einander gegenüberliegenden Seitenwände der Maschine angeordnet sind.

Diese Signale werden mittels einer Software im Rechner verarbeitet und in Steuersignale umgewandelt, die über Leitungen 26, 27, 28 und 29 weitergeführt werden, um die Drehgeschwindigkeit des Motors 5 zu beeinflussen und auf die Druckregler 21 einzuwirken, um dadurch den Druck des Druckmediums im jeweiligen Hohlraum 15 einzureglen, wodurch die gesamte Druckkraft bestimmt wird, mit der die Stangen 17 und die Gegendruckschiene 20 der einzelnen Gruppen auf die entsprechenden Teile des Abstreifelementes 9 einwirken; auf diese Weise wird die Filmdicke der Flüssigkeit bestimmt, die auf die Feuchtwalze 9 und anschließend auf die einzelnen Streifen der Druckplatte aufgebracht wird.

An den Rechner 24 ist eine Eingabetastatur 30 angeschlossen, über die mittels weiterer Software Korrekturen vorgenommen werden können, die den Zweck haben, feste Parameter wie die Viskosität der Flüssigkeit o. dgl. zu berücksichtigen.

Selbstverständlich sind im Rahmen des Erfindungsgedankens Abänderungen des beschriebenen Ausführungsbeispiels möglich, ohne dadurch den Rahmen des Erfindungsgedankens zu verlassen.

So kann die Eingabetastatur 30 weggelassen und der Rechner 24 durch eine einfache Auswerteschaltung ersetzt werden, ohne die automatische und kontinuierliche Regelung der Flüssigkeitsschichtdicke in Abhängigkeit von der Drehgeschwindigkeit und der Struktur des Plattenzylinders zu beeinflussen.

Außerdem können anstelle der drei Gruppen, die das Abstreifelement 9 gegen den Umfang der Aufgabewalze 4 drücken, mehr Gruppen vorgesehen sein. Ferner ist es möglich, diese Gruppen über einen einzigen Druckregler 21 zu steuern, der seinerseits von jeder handelsüblichen Bauart sein kann.

Die Arbeitseinheiten, die das Abstreifelement gegen den Umfang der Aufgabewalze drücken, können aus einer Vielzahl von länglichen Hohlräumen mit elastischen Wänden bestehen, die in einer Reihe nebeneinander zwischen dem Abstreifelement und dem Boden der Längsnut angeordnet sind, in der das Abstreifelement untergebracht ist; die Hohlräume können über Druckregler mit einer Leitung für die Zufuhr von Druckmedium verbunden sein.

Um Nachteile zu vermeiden, die dadurch entstehen, daß sich Fremdkörperteilchen wie Staub o. dgl. am Umfang des Abstreifelementes absetzen, kann schließlich die Einheit, welche das Abstreifelement und die zugehörigen Druck- und Lagermittel enthält, über Organe für den Antrieb der Aufgabewalze in Axialrichtung hin- und hergehend angetrieben werden.

## Patentansprüche

1. Feuchtwerk für Offset-Druckmaschinen mit einer Aufgabewalze (4), die von einem unabhängigen Motor (5) mit einstellbarer Rotationsgeschwindigkeit in Drehung versetzt wird, eine Flüssigkeit einer Wanne (3) entnimmt und dabei einen dünnen Film aus dieser Flüssigkeit erzeugt, die zwischen einem Teil des Umfangs der Aufgabewalze (4) und einem Abstreifelement (9) hindurchläuft, das durch eine Reihe einstellbarer Druckorgane gegen die Aufgabewalze (4) gedrückt wird, dadurch gekennzeichnet, daß die Druckorgane Druckflüssigkeitszylinder (13-16) aufweisen, deren Kolbenstangen (17) das elastische Abstreifelement (9) gegen den Umfang der Aufgabewalze (4) drücken, wobei jedem Zylinder (13-16) ein Druckregler (21) zugeordnet ist, der durch Impulse gesteuert wird, die von einem die Funktionsparameter der Druckmaschine auswertenden Rechner (24) erzeugt werden, welcher auch den Motor (5) für den regelbaren Drehantrieb der Aufgabewalze (4) steuert.

2. Feuchtwerk nach Anspruch 1, dadurch gekennzeichnet, daß an den Rechner (24) Sensoren angeschlossen sind, die die Temperatur und die Feuchtigkeit der Luft an den Stellen der Druckmaschine ermitteln, an denen die auf das längliche Abstreifelement (9) einwirkenden Druckflüssigkeitszylinder (13-16) angeordnet sind.

3. Feuchtwerk nach Anspruch 1 oder 2, dadurch gekennzeichnet, daß der Rechner (24) mit einer Reihe von Leseköpfen (25) verbunden ist, von denen jeder die Struktur eines Umfangsstreifens der Druckplatte analysiert und die Meßergebnisse in Form von elektrischen Impulsen dem Rechner (24) zuführt, welcher den Druckreglern (21), die den abgetasteten Umlaufstreifen entsprechen, Steuerimpulse zuleitet, die den erforderlichen Druck im jeweiligen Druckflüssigkeitszylinder (13-16) auslösen, um in den genannten Bereichen die Stärke des Flüssigkeitsfilms zu erzeugen, die für eine optimale Befeuchtung der Druckplatte erforderlich ist.

4. Feuchtwerk nach einem der vorhergehenden Ansprüche, dadurch gekennzeichnet, daß das Abstreifelement (9) aus einem Elastomer besteht.

5. Feuchtwerk nach Anspruch 4, dadurch gekennzeichnet, daß das Abstreifelement (9) einen kreisförmigen Querschnitt hat und in einer axial gerichteten Längsnut (10) untergebracht ist, die in den Umfangsbereich eines starren Balkens (11) eingearbeitet ist, der im wesentlichen parallel zur Aufgabewalze (4) verläuft und mit geringem Abstand vom Umfang der Aufgabewalze (4) angeordnet ist, welche aus dem Flüssigkeitsbad herausragt.

6. Feuchtwerk nach Anspruch 5, dadurch gekennzeichnet, daß die Druckflüssigkeits-Zylinder (13-16), deren Kolbenstangen (17) auf das Abstreifelement (9) einwirken, in Bohrungen (12) vorgesehen sind, die in den Balken (11) in Querrichtung eingearbeitet sind und in die axial gerichtete Längsnut (10) münden, in der das Abstreifelement (9) angeordnet ist.

7. Feuchtwerk nach einem der vorhergehenden Ansprüche, dadurch gekennzeichnet, daß das Abstreifelement (9) gegen den Umfang der Aufgabewalze (4) durch Gegendruckschienen (20) gedrückt wird, die sich in ihrer Gesamtheit über die ganze Länge des Abstreifelements (9) erstrecken und die ihrerseits von Druckschienen (18) beaufschlagt werden, von denen jede in ihrer Mitte von einem der Druckflüssigkeitszylinder (13-16) beaufschlagt wird.

8. Feuchtwerk nach einem der vorhergehenden Ansprüche, dadurch gekennzeichnet, daß jeder Druckflüssigkeitszylinder eine mit dem zugeordneten Druckregler (21) verbundene Kammer (15) aufweist, die von einer weiteren Kammer (13) durch eine Membran (14) getrennt ist, an der die Kolbenstange (17) des Druckmittelzylinders befestigt ist.

9. Feuchtwerk nach einem der vorhergehenden Ansprüche, dadurch gekennzeichnet, daß die Aufgabewalze (4) auf ihrem Außenumfang eine Schicht eines hydrophilen Materials aufweist, das an seiner Oberfläche mikroporös ausgebildet ist und dadurch die Flüssigkeit gleichmäßig verteilen kann.

10. Feuchtwerk nach einem der vorhergehenden Ansprüche, dadurch gekennzeichnet, daß die aus dem Abstreifelement (9) mit den zugehörigen Druckflüssigkeitszylindern und dem Lagerbalken (11) bestehende Einheit in eine hin- und hergehende Axialbewegung versetzt werden kann, welche von den Antriebsmitteln für die Aufgabewalze (4) abgeleitet wird.

## Claims

1. Damping device for offset printing machines, comprising a feed roller (4) which is driven by an independent motor (5) of adjustable speed and which is taking up a damping liquid from a reservoir (3) for creating a thin film of such liquid that passes between part of the periphery of the feed roller (4) and a wiping element (9) which is pressed against said feed roller (4) by a row of adjustable pressing means, characterised in that said pressing means comprise cylinders (13 - 16) actuated by a pressurized fluid and having rods (17) pressing said wiping element (9) against the periphery of the feed roller (4), each cylinder (13 - 16) being connected with a pressure regulator (21) which is controlled by pulses transmitted from a processor (24) that evaluates the operational characteristics and controls the motor (5) for actuating the adjustable driving means of said feed roller (4).

2. Damping device according to claim 1, characterised in that sensors are connected to said processor (24) for detecting the temperature and humidity of the air in the zones of the printing machine where the said cylinders (13 - 16) for acting on the longitudinal wiping element (9) are located.

3. Damping device according to claim 1 or 2, characterised in that said processor (24) is connected with a row of reading heads (25), each of which analyses the structure of a peripheral strip of the printing plate and provides the processor (24) with the measuring results in the form of electric pulses so as to permit the transmission, to the pressure regulators (21) corresponding to said scanned peripheral strips, of control pulses for determining the necessary pressure in the corresponding cylinder (13 - 16) in order to obtain in these zones the thicknesses of the film of liquid which are required for the optimal damping of the printing plate.

4. Damping device according to anyone of the proceding claims, characterised in that said wiping element (9) is made of elastomeric material.

5. Damping device according to claim 4, characterised in that said wiping element (9) has a circular cross section and is housed within an axial groove (10) provided in the periphery of a rigid support bar (11) which is substantially parallel to the feed roller (4) and has a small distance from the periphery of said feed roller (4) emerging from the bath of damping liquid.

6. Damping device according to claim 5, characterised in that the cylinders (13 - 16), the rods (17) of which are acting on the wiping element (9), are housed in transverse cavities (12) of said support bar (11) in communication with the axial groove (10) housing said wiping element (9).

7. Damping device according to anyone of the proceding claims, characterised in that said wiping element (9) is presses against the periphery of the feed roller (4) by means of counter-action bars (20) the overall length of which corresponds to the length of the wiping element (9) and which are cooperating with thrust bars (18) each of which is transmitting in its center a force from the corresponding cylinder (13 - 16) to its connter-action bar (20).

8. Damping device according to anyone of the proceding claims, characterised in that each of the cylinders comprises a chamber (15) connected with the corresponding pressure regulator (21) and separated from a further chamber (13) by a membrane (14) operatively connected to the rod (17) of the cylinder.

9. Damping device according to anyone of the proceding claims, characterised in that the periphery of said feed roller (4) is covered with a layer of hydrophilic material having on its surface microporasities for uniform transfer of said damping liquid.

10. Damping device according to anyone of the proceding claims, characterised in that to the group which comprises said wiping element (9), the corresponding cylinders and the support bar (11) may be imparted a reciprocating axial movement obtained from the driving means of the feed roller (4).

## Revendications

1. Dispositif de mouillage pour machine offset comprenant un cylindre mouilleur (4) mû par un moteur indépendant à vitesse réglable, prenant un liquide dans un réservoir pour former un film fin dudit liquide qui s'étend entre une partie de la circonférence du cylindre mouilleur (4) et un élément de raclage (9), lequel est appuyé sur le cylindre mouilleur (4) par une série d'organes de pression réglables, caractérisé par le fait que les organes de pression comprennent des cylindres à pression hydraulique (13 - 16), dont les tiges (17) appuient l'élément de raclage élastique (9) contre la circonférence du cylindre mouilleur (4), à chacun des cylindres (13 - 16) étant associé un régulateur de pression commandé par des impulsions provenant d'un calculateur (24) apte à l'exploitation des paramètres d'opération de la machine offset, et apte à la commande du système de régulation de la vitesse du cylindre mouilleur.

2. Dispositif de mouillage selon la revendication 1, caractérisé par le fait que le calculateur (24) est relié à des capteurs de température et d'humidité de l'air dans les zones de la machine où se trouvent les cylindres à pression hydraulique (13 - 16) appuyant sur l'élément de raclage (9).

3. Dispositif de mouillage selon la revendication 1 ou 2, caractérisé par le fait que le calculateur (24) est relié à une série de têtes de lecture (25), chacune analysant la structure d'une bande périphérique de la plaque à imprimer et transmettant les valeurs mesurées au calculateur (24) sous forme d'impulsions électriques, le dit calculateur (24) transmettant aux régulateurs de pression (21) correspondants aux bandes périphériques explorées des impulsions de commande qui déclenchent dans le cylindre hydraulique correspondant (13 - 16) la pression nécessaire pour la formation du film liquide d'épaisseur convenable pour l'humidification optimale de la plaque à imprimer.

4. Dispositif de mouillage selon l'une quelconque des revendications précédentes, caractérisé par le fait que l'élément de raclage (9) est en un matériau élastomère.

5. Dispositif de mouillage selon la revendication 4, caractérisé par le fait que l'élément de raclage (9) présente une section circulaire et est logé dans une gorge longitudinale (10), parallèle à l'axe, formée dans une barre rigide (11) qui s'étend de façon sensiblement parallèle au cylindre mouilleur (4) et à faible distance de celui-ci, plongeant dans le bac à liquide.

6. Dispositif de mouillage selon la revendication 5, caractérisé par le fait que les cylindres à pression hydraulique (13 - 16) dont les tiges (17) appuient contre l'élément de raclage (9), sont montés dans des alésages (12) percés transversalement dans la barre (11) et aboutissant dans la gorge longitudinale (10) à orientation axiale, abritant l'élément de raclage (9).

7. Dispositif de mouillage selon une quelconque des revendications précédentes, caractérisé par le fait que l'élément de raclage (9) est appuyé contre la circonférence du cylindre mouilleur (4) par des barres à contre-pression (20) qui s'étendent sur toute la longueur de l'élément de raclage (9) et qui sont elles-mêmes poussées par des barres de pression (18) actionnées chacune par un des cylindres à pression hydraulique (13 - 16).

8. Dispositif de mouillage selon une quelconque des revendications précédentes, caractérisé par le fait que chaque cylindre à pression hydraulique présente une chambre (15) reliée au régulateur de pression correspondant (21) et séparée d'une autre chambre (13) par une membrane (14) à laquelle est fixée la tige du cylindre de pression hydraulique.

9. Dispositif de mouillage selon une quelconque des revendications précédentes, caractérisé par le fait que le cylindre mouilleur (4) présente à sa surface périphérique une couche d'un matériau hydrophile présentant une surface microporeuse pour la distribution uniforme du liquide.

10. Dispositif de mouillage selon une quelconque des revendications précédentes, caractérisé par le fait que l'ensemble constitué par l'élement de raclage (9) avec ses cylindres à pression hydraulique et par la barre de support (11) est apte à effectuer un mouvement axial de va et vient engendré par le système de commande du cylindre mouilleur (4).
